# EUROPÄISCHE PATENTANMELDUNG

(11) **EP 4 640 946 A1**
(43) Veröffentlichungstag der Anmeldung: **29.10.2025**
(21) Anmeldenummer: 24171705.7
(22) Anmeldetag: 22.04.2024
(51) Int. Cl.: E01B 5/10, E01B 15/00

(54) **RILLENSCHIENE SOWIE VERFAHREN ZUR HERSTELLUNG UND VERFAHREN ZUR ZERLEGUNG EINER RILLENSCHIENE**

(71) Anmelder: Burchardt, Frank, 45141 Essen (DE)
(72) Erfinder: Burchardt, Frank, 45141 Essen (DE)
(74) Vertreter: Andrejewski - Honke Patent- und Rechtsanwälte Partnerschaft mbB

(57) **Zusammenfassung**

Die Erfindung betrifft eine Rillenschiene für ein Schienenfahrzeug mit einem Schienenkopf (1), der eine Lauffläche (2) für ein Rad des Schienenfahrzeugs und eine daran anschließende Rille (3) für die Aufnahme eines Spurkranzes des Rades aufweist, mit einer Vielzahl von Vorsprüngen (4), welche in der Rille (3) entlang einer Schienenlängsrichtung (I) in einem Abstand zueinander angeordnet sind und mit einem Füllprofil (7), welches die Rille (3) teilweise ausfüllt, die Vorsprünge (4) an einem unteren Profilabschnitt aufnimmt und sich entlang einer Höhe der Rille (3) über die Vorsprünge (4) hinauserstreckt. Der untere Profilabschnitt weist eine sich entlang der Schienenlängsrichtung (I) erstreckende Einlage (9) auf. Außerdem betrifft die Erfindung ein Verfahren zur Zerlegung einer Rillenschiene, wobei ausgehend von einem Ansatzpunkt das Füllprofil (7) aus der Rille (3) angehoben wird, sich dabei von den Vorsprüngen (4) trennt und als einteilig zusammenhängender Körper entnommen wird.

## Beschreibung

Die Erfindung betrifft eine Rillenschiene für ein Schienenfahrzeug mit einem Schienenkopf, der eine Lauffläche für ein Rad des Schienenfahrzeugs und eine daran anschließende Rille für die Aufnahme eines Spurkranzes des Rades aufweist, mit einer Vielzahl von Vorsprüngen, welche in der Rille entlang einer Schienenlängsrichtung in einem Abstand zueinander angeordnet sind und mit einem Füllprofil, welches die Rille teilweise ausfüllt, die Vorsprünge an einem unteren Profilabschnitt aufnimmt und sich entlang einer Höhe der Rille über die Vorsprünge hinaus erstreckt.

Gegenstand der Erfindung sind auch ein Verfahren zur Herstellung einer solchen Rillenschiene sowie ein Verfahren zur Zerlegung der Rillenschiene.

Rillenschienen werden insbesondere für Straßenbahngleise eingesetzt, wobei die Rillenschiene dann beispielsweise in einem Straßenbelag eingesetzt ist. Durch die Rille wird dabei ein Freiraum bereitgehalten, um den Spurkranz eines Rades des Schienenfahrzeugs aufnehmen zu können (siehe beispielsweise "Schienenfahrzeugtechnik", S. 159, Joachim Ihme, 2. Auflage 2019, ISBN 978-3-658-24922-9 und EP 1 809 811 B1 mit weiteren Referenzen).

Rillenschienen sind dabei häufig an Verkehrswegen verlegt, die mit anderen Verkehrsteilnehmern wie beispielsweise Pkws, LKWs, Krafträdern, Fußgängern, Radfahrern, City-Roller und dergleichen mehr geteilt werden. Bei einer üblichen Bauform eines in der Regel einstückigen aus Metall gebildeten Rillenschienenkörpers verläuft die Rille neben der Lauffläche des Schienenkopfes und wird von einem Rillenboden, einer Schienenkopfflanke und einer gegenüberliegenden Leitschienenflanke gebildet, wobei eine solche Rille sich üblicherweise in etwa U-förmig zum Rillenboden hin verjüngt.

Es ist bekannt, dass gerade bei Fahrrädern eine gravierende Sturzgefahr besteht, wenn ein Rad in die Rille gelangt. Bei den üblichen Abmessungen können die Räder eines Rades tief in die Rille eindringen, sodass dann unerwartet für den Radfahrer eine Zwangsführung in eine gegebenenfalls unerwünschte Richtung erfolgt. Besonders problematisch ist auch, dass ein in die Rille eingreifendes Rad auch seitlich von den einander gegenüberliegenden Flanken blockiert wird, sodass übliche, in der Regel unbewusste Ausgleichs- und Steuerbewegungen des Rades nicht mehr möglich sind und so das Gleichgewicht verloren wird. Abhängig von der Verkehrssituation und der Geschwindigkeit des Radfahrers können dann schwere Unfälle resultieren, in die möglicherweise auch weitere Verkehrsteilnehmer involviert sein können. Auch für weitere Verkehrsteilnehmer wie Rollstuhlfahrer, Benutzer von Inline-Skates, Fußgänger, insbesondere Fußgänger mit Rollatoren, Rollkoffern oder dergleichen, besteht ein gewisses Risiko eines Unfalls oder einer Beeinträchtigung.

Vor diesem Hintergrund ist es aus dem Stand der Technik bekannt, die Rille einer Rillenschiene zumindest teilweise mit einem Füllprofil zu versehen, sodass dann Räder eines Fahrrades gegen ein zu tiefes Eindringen geschützt sind. Dabei ist es nicht zwingend notwendig, dass die Rille vollständig von dem Füllprofil ausgefüllt wird. Wenn die Rille von dem Füllprofil teilweise ausgefüllt wird, verbleibt darüber eine Vertiefung mit einer geringeren Höhe und einer größeren Breite, sodass dann die zuvor beschriebenen Gefahren vermieden oder zumindest erheblich reduziert werden können. Aus einer hinreichend flachen und breiten Vertiefung kann beispielsweise ein Rad eines Fahrrades üblicherweise wieder herausgesteuert werden.

Gemäß der DE 87 07 445 U1, der DE 198 59 708 C1 und DE 10 2022 110 698 A1 werden Hohlkammerprofile vorgeschlagen, die in die Rille eines Rillenschienenkörpers eingesetzt werden können und das zu tiefe Eindringen beispielsweise des Rades eines Fahrrads vermeiden können. Wenn dagegen die Rillenschiene mit einem Schienenfahrzeug wie beispielsweise einer Straßenbahn befahren wird, ist durch die Bereitstellung der zumindest einen Hohlkammer das Hohlkammerprofil derart nachgiebig, dass die Spurkränze der Räder aufgenommen werden können, wobei nach dem Überfahren eines Abschnittes das Hohlkammerprofil sich wieder elastisch zurückverformt.

Es ergibt sich dabei eine erhebliche Belastung des Hohlkammerprofils, sodass auch bei dem Einsatz vergleichsweise hochwertiger und widerstandsfähiger Materialien in relativ kurzen Zeitintervallen Beschädigungen des Hohlprofils auftreten können, sodass dieses dann ausgewechselt werden muss. Entsprechende Systeme haben sich in der Praxis nicht bewährt.

Gemäß der EP 2 298 991 B1 und der EP 3 024 982 B1 ist ein Elastomerkörper als Rillenfüllkörper vorgesehen, der die Rille im Wesentlichen ausfüllt und sich dann bei dem Überfahren eines Rades aufgrund seiner Elastizität verformen kann. Auch hier ergibt sich das Problem einer erhöhten Verschleißneigung durch den regelmäßigen, wiederkehrenden Kontakt. Dies gilt auch, wenn gemäß der EP 3 024 982 B1 an einer Oberseite des Elastomerkörpers eine Verstärkungsschicht angeordnet ist. Die Elastomerkörper können mit Klebstoff oder einem Klebeband an dem glatten Boden der Rille befestigt werden.

Alternativ dazu sind aus der GB 2 546 311 A sowie der DE 10 2021 004 144 A1 gattungsgemäße Rillenschienen bekannt, welche innerhalb der Rille Vorsprünge aufweisen, wobei ein Füllprofil die Vorsprünge an einem unteren Profilabschnitt aufnimmt.

Während gemäß der GB 2 546 311 A die Rille im Wesentlichen ausgefüllt ist, und dort die beschriebene Verschleißproblematik auftreten kann, wird gemäß der DE 10 2021 004 144 A1 die Rille nicht vollständig ausgefüllt, sodass oberhalb des Füllprofils auch ein Spurkranz eines Rades des Schienenfahrzeuges ohne einen direkten Kontakt mit dem Füllprofil ablaufen kann. Selbst wenn bei einem Verschleiß der Lauffläche des Schienenkopfes der Spurkranz in einen Kontakt mit dem Füllprofil kommt, kann das Füllprofil dann gegebenenfalls auch lokal verschlissen bzw. abgetragen werden, ohne dass dadurch die gewünschte Sicherheitsfunktion maßgeblich beeinträchtigt wird. Bevorzugt weisen die Vorsprünge mit einer Pilzform, einer Hakenform oder Widerhaken Rücksprünge auf, um eine besonders innige, auch in vertikaler Richtung formschlüssige Verbindung mit dem Füllprofil zu ermöglichen, welches von einer Vergussmasse gebildet ist.

Die in der DE 10 2021 004 144 A1 offenbarte Rillenschiene zeichnet sich durch gute Funktionseigenschaften und insbesondere eine gute Schutzwirkung von Radfahrern aus.

Gemäß der EP 4 177 399 A1 ist nach einem alternativen Ansatz bekannt, anstelle von Vorsprüngen Ausnehmungen in dem Rillenboden vorzusehen, um eine Verankerung des Füllprofils zu ermöglichen.

Der vorliegenden Erfindung liegt die Aufgabe zugrunde, verbesserte Funktionseigenschaften der Rillenschiene insbesondere bei einem langfristigen Gebrauch, zu erreichen.

Gegenstand der Erfindung und Lösung der Aufgabe sind eine Rillenschiene gemäß Patentanspruch 1 sowie ein Verfahren zur Herstellung einer Rillenschiene gemäß Patentanspruch 13 sowie ein Verfahren zur Zerlegung einer Rillenschiene gemäß Patentanspruch 14.

Gegenstand der Erfindung ist demnach eine Rillenschiene für ein Schienenfahrzeug mit einem Schienenkopf, der eine Lauffläche für ein Rad des Schienenfahrzeuges und eine daran anschließende Rille für die Aufnahme eines Spurkranzes des Rades aufweist. Des Weiteren ist eine Vielzahl von Vorsprüngen vorgesehen, welche in der Rille entlang einer Schienenlängsrichtung in einem Abstand zueinander angeordnet sind. Ein Füllprofil füllt die Rille zumindest teilweise und vorzugsweise lediglich teilweise aus, wobei das Füllprofil die Vorsprünge an einem unteren Profilabschnitt aufnimmt und sich über die Vorsprünge hinaus erstreckt. Dadurch dass das Füllprofil die Vorsprünge aufnimmt bzw. die Vorsprünge in das Füllprofil eingreifen, wird entlang der Schienenlängsrichtung ein Formschluss erreicht. Das Füllprofil wird dadurch fixiert und kann entlang der Längsrichtung nicht verrutschen. Da das Füllprofil die Vorsprünge aufnimmt wird auch entlang der Höhe der Rille, also in einer vertikalen Richtung, eine gewisse Fixierung erreicht. Wie nachfolgend dargestellt, ist dabei aber vorzugsweise kein übermäßig fester Formschluss durch eine Pilzform, Widerhaken oder dergleichen vorgesehen. Die Vorsprünge ermöglichen grundsätzlich eine hinreichende Befestigung des Füllprofils in der Rille.

Erfindungsgemäß ist vorgesehen, dass der untere Profilabschnitt eine sich entlang der Schienenlängsrichtung erstreckende Einlage aufweist. Eine solche Einlage kann bei der üblichen Benutzung der Rillenschiene zum Schutz von Radfahrern und anderer Verkehrsteilnehmer im Sinne eines Verbundes zu einer gewissen Erhöhung der Festigkeit des Füllprofils beitragen, was aber bei wesentlichen Ausgestaltungen der Erfindung nicht oder nur von untergeordneter Bedeutung ist.

Auch für die eigentliche Befestigung des Füllprofils in der Rille ist die Einlage in der Regel nicht notwendig, weil eine ausreichend sichere Fixierung durch die dafür vorgesehenen Vorsprünge erreicht wird.

Die sich entlang der Schienenlängsrichtung erstreckende Einlage ist im Rahmen der Erfindung insbesondere dazu vorgesehen, um bei einer Zerlegung, insbesondere für eine Rekonditionierung, der Rillenschiene das Füllprofil besser entfernen zu können, welches dann bei einer Entnahme von der Einlage in einem gewissen Maße zusammengehalten werden kann. Vorzugsweise ist dadurch die Entnahme als einteiliger zusammenhängender Körper möglich.

Dabei ist zu beachten, dass das Füllprofil aus verschiedenen und vorzugsweise polymeren Materialien einschließlich Thermoplasten, Duroplasten, Elastomeren oder Bitumen gebildet sein kann. Entsprechende Materialien können dabei insgesamt weich und dehnbar sein, sodass dann ohne die sich entlang der in Schienenlängsrichtung erstreckenden Einlage ein Zerreißen des Füllprofils bei einer Entnahme nicht zu verhindern ist. Des Weiteren kann auch eine Entnahme gerade dann notwendig sein, wenn das Füllprofil beschädigt und/oder verschlissen und/oder durch Alterung spröde ist. Auch solche Einflüsse können zu einer Verringerung der Festigkeit beitragen.

Gerade dann ist die Stabilisierung durch die sich entlang der Schienenlängsrichtung erstreckende Einlage für die Entnahme des Füllprofils von besonderer Bedeutung, wobei der Fachmann eine Einlage mit einer geeigneten Festigkeit - gegebenenfalls auch durch orientierende Versuche - auswählen kann.

Wie bereits zuvor erläutert, sind aus dem Stand der Technik zueinander alternative Ansätze bekannt, wonach das Füllprofil die Rille entweder nur teilweise oder im Wesentlichen vollständig ausfüllt, wobei die erfindungsgemäße Weiterbildung für beide Ansätze vorteilhaft einsetzbar ist.

Bei einem die Rille nur teilweise ausfüllenden Füllprofil können sich ein ausreichender Schutz sowie eine vergleichsweise geringe Verschleißneigung ergeben. Bei einem die Rille im Wesentlichen vollständig ausfüllenden Füllprofil muss diese so verformbar, insbesondere elastisch verformbar, sein, dass der Spurkranz eines Rades aufgenommen werden kann, wobei auch durch den direkten Kontakt und die Verformung ein erhöhter Verschließ auftreten kann. Andererseits können an der Rille dann auch kleine Absätze und Stufen wie auch die Ansammlung von Verschmutzen vermieden oder zumindest weitgehend werden. Gerade in Rahmen der Erfindung ist das Füllprofil bei einem Verschleiß wesentlich leichter zu entfernen und damit auch leichter zu erneuern.

Gemäß einer bevorzugten Ausgestaltung der Erfindung ist das Füllprofil von einer Vergussmasse, insbesondere einer ausgehärteten Vergussmasse gebildet. Besonders geeignet ist eine 2K-Vergussmasse, welche also bei dem Zusammenfügen zweier Komponenten durch eine chemische Reaktion aushärtet. Geeignet ist exemplarisch ein Zweikomponenten-Dichtstoff auf Polysulfidpolymerbasis, wobei eine entsprechende Vergussmasse von der Dortmunder Gussasphalt GmbH & Co. KG unter dem Markennamen Proxan^{®} erhältlich ist.

Im Rahmen der Erfindung kann die Einlage an die Vergussmasse angrenzen oder zumindest teilweise in die Vergussmasse eingebettet sein. Zumindest ist die Einlage in dem unteren Profilabschnitt des Füllprofils angeordnet, sodass dann bei einer Entnahme von oben das gesamte Füllprofil auch von der Einlage stabilisiert und gewissermaßen getragen werden kann.

Vorzugsweise ist vorgesehen, dass die Vorsprünge sich durch die Einlage hindurch erstrecken. Es ist gerade dann im besonderen Maße auch möglich, das Füllprofil insgesamt zuverlässig bei einer Zerlegung von den Vorsprüngen abzutrennen.

Wie nachfolgend weiter ausgeführt kann die Einlage dazu unterschiedlich gestaltete Öffnungen aufweisen und/oder entlang der Schienenlängsrichtung um die Vorsprünge herum gelegt sein.

Gemäß einer bevorzugten Ausgestaltung der Erfindung sind die Vorsprünge als Bolzen, insbesondere Zylinderbolzen ausgestaltet. Bolzen und insbesondere Zylinderbolzen weisen eine einfache Form auf und können auch leicht in der Rille angeordnet werden. Beispielsweise können bei einem üblichen metallischen Rillenschienenkörper metallische Bolzen auf einfache Weise angeschweißt werden, wodurch sich auch eine besonders dauerhafte und zuverlässige Verbindung ergibt. Gerade einfache Zylinderbolzen können sehr einfach, schnell und effektiv verarbeitet werden.

Gemäß einer bevorzugten Ausgestaltung ist eine Längsachse der Vorsprünge insbesondere in Form von Bolzen und besonders bevorzugt Zylinderbolzen vertikal ausgerichtet, wobei die Vorsprünge auch vorzugsweise mit einem Boden der Rille stoffschlüssig verbunden, insbesondere verschweißt sind.

Bolzen und insbesondere einfache Zylinderbolzen sind auch hinsichtlich ihrer Funktion im Rahmen der Erfindung besonders vorteilhaft. Zylinderbolzen als Vorsprünge gewährleisten zunächst eine gute Fixierung des Füllprofils entlang der Längsrichtung, sodass dieses auch bei Belastungen, thermischen Verzügen oder dergleichen besonders sicher gehalten ist.

Gerade bei einer Ausgestaltung mit einer Vergussmasse und insbesondere eine aushärtenden Vergussmasse wird diese auch an den Vorsprüngen anhaften. Bei einer zylindrischen Form wird dabei jedoch eine feste formschlüssige Verhakung in vertikaler Richtung vermieden, sodass mit einem gewissen Kraftaufwand das Füllprofil gelöst und dann vorzugsweise als einteilig zusammenhängender Körper entnommen werden kann. Üblicherweise ist dafür jedoch auch eine erhebliche Krafteinwirkung notwendig, sodass sich auch im Rahmen der Erfindung ein sehr guter Schutz gegen eine mutwillige Zerstörung durch Vandalismus ergibt.

Grundsätzlich ist es jedoch möglich, dass die Bolzen als Zylinderbolzen ein Gewinde oder eine mantelseitige Riffelung aufweisen, wobei das Gewinde bzw. die Riffelung eine gewisse Verzahnung ermöglichen. Diese Verzahnung kann jedoch bei einer Zerlegung wieder gelöst werden, ohne dass dabei das Füllprofil zerrissen wird.

Der Begriff Zylinderbolzen bezieht sich im Rahmen der Erfindung insbesondere auf eine kreiszylindrische Form, ist jedoch nicht darauf beschränkt. Zylinderbolzen können des Weiteren auch eine rechteckige, insbesondere quadratische, oder auch eine andere von der Kreisform abweichende Grundfläche aufweisen.

Des Weiteren sind die Zylinderbolzen üblicherweise als Vollzylinder ausgeführt, wobei die Erfindung auch darauf nicht beschränkt ist. Beispielsweise können auch hohlzylindrische Formen vorgesehen sein, wobei dann die Zylinderbolzen als Rohrabschnitte gebildet werden können.

Unter Berücksichtigung der üblichen Geometrie des Rillenschienenkörpers können die Bolzen in Form von Zylinderbolzen einen Durchmesser zwischen 5 mm und 9 mm und/oder eine Höhe zwischen 9 mm 14 mm aufweisen. Bei der angegebenen Größe ergibt sich eine hinreichende Festigkeit der Bolzen und eine gute Verbindung mit dem Füllprofil, wobei die Bolzen auch durch ein Anschweißen gut verarbeitet werden können. Hinsichtlich des Durchmessers weisen kleinere Bolzen eine geringere Festigkeit auf. Größere Bolzen benötigen dagegen mehr Material, sind aufgrund der üblichen Krümmung an dem Boden der Rille schwerer anzubringen und führen auch bei der Entnahme des Füllprofils oder bei einer anderen mechanischen Belastung zu einer stärkeren Schwächung. Darüber ist es auch schwieriger, die Einlage mit einer Öffnung an den Vorsprüngen anzuordnen oder um die Vorsprünge herumzulegen.

Die vorzugsweise als Bolzen ausgeführten Vorsprünge weisen entlang der Schienenlängsrichtung einen Abstand zueinander auf. Es dabei möglich, einen gleichmäßigen Abstand vorzusehen oder die Abstände an zu erwartende Belastungen anzupassen.

Im Rahmen der Erfindung kann beispielsweise vorgesehen sein, dass die entlang der Schienenlängsrichtung aufeinander folgenden Vorsprünge zueinander ein Abstand zwischen 3 cm und 300 cm, insbesondere zwischen 10 cm und 100 cm aufweisen.

Im Rahmen der Erfindung kann die Einlage insbesondere von einem in Schienenlängsrichtung verlaufenden Materialstreifen oder zumindest einem in Schienenlängsrichtung verlaufenden Strang gebildet sein.

Der Materialstreifen kann sowohl eine offene Struktur aufweisen als auch als geschlossenes Band bereitgestellt werden, wobei dann zweckmäßigerweise bei einem geschlossenen Band Durchbrüche an den Vorsprüngen gebildet sind.

Geeignet sind beispielsweise textile Strukturen und Materialien, welche gewebt oder gewirkt sind. Sowohl bei einem Web-Prozess als auch bei einem Wirk-Prozess können direkt in dem Textilverfahren netzartige Strukturen erzeugt werden, wobei dann an den Öffnungen der netzartigen Struktur ein solcher Materialstreifen so über die Vorsprünge gelegt werden kann, dass sich die Vorsprünge durch die Einlage hindurch erstrecken.

Der Materialstreifen kann des Weiteren auch als geschlossenes oder im Wesentlichen geschlossenes Band gebildet sein. Auch dafür kommen textile Strukturen in Frage, welche abgesehen von den üblicherweise vorgesehenen einzelnen Maschen keine makroskopischen Öffnungen aufweisen und in diesem Sinne als im Wesentlichen geschlossenes Material wahrgenommen werden. Geeignet sind des Weiteren auch Folien, Nonwoven-Materialien oder dergleichen. Selbstverständlich können auch unterschiedliche Lagen miteinander kombiniert werden.

Wenn der Materialstreifen als geschlossenes oder im Wesentlichen geschlossenes Band gebildet ist, können Durchbrüche für die Vorsprünge beispielsweise durch Stanzen oder ein Einschneiden gebildet sein. Je nach Material ist es auch möglich, die Vorsprünge bei dem Einlegen der Einlage einfach durch den Materialstreifen hindurchzustechen.

Der Materialstreifen kann zumindest teilweise aus Kunststoff gebildet sein. Insbesondere bei textilen Strukturen kommen dann neben Kunststofffäden auch andere Materialien wie Naturfasern, Glas- oder Kohlefasergewebe, Drahtgewebe oder dergleichen in Betracht.

Die Einlage kann auch als Stang oder eine Anordnung von mehreren Strängen gebildet sein. Als Strang kommen beispielsweise Fäden, Schnüre, Seile oder dergleichen in Betracht. Auch dabei kommen neben polymeren Werkstoffen auch pflanzliche Fasern und Rohstoffe sowie metallische Materialien wie Drähte in Betracht.

Bei einer Ausgestaltung als Materialstreifen kann dieser beispielsweise eine Breite zwischen 10 mm und 40 mm aufweisen. Die Breite ist dann so gewählt, dass der Materialstreifen auch bei der Erzeugung von Durchbrüchen noch beidseitig um Vorsprünge einer bevorzugten Größe herumgeführt werden kann und andererseits keine zu große Breite aufweist.

Im Rahmen der Erfindung ist es von Vorteil, wenn die Einlage nicht zu stark mit der Rille verbunden ist, sodass das gesamte Füllprofil einschließlich der Einlage bei einem nicht zu großen Kraftaufwand entnehmbar ist. Insbesondere soll vermieden werden, dass die Einlage selbst bei einer Entnahme zerreißen kann. Gemäß einer besonders bevorzugten Ausgestaltung der Erfindung ist vorgesehen, dass die Einlage nicht unmittelbar mit der Rille verbunden, beispielsweise nicht direkt fest verklebt ist.

Die Erfindung betrifft auch ein Verfahren zur Herstellung der zuvor beschriebenen Rillenschiene, wobei ein sich in einer Schienenlängsrichtung erstreckender Rillenschienenkörper mit einer Lauffläche für ein Rad eines Schienenfahrzeuges und einer daran anschließenden Rille für die Aufnahme eines Spurkranzes des Rades bereitgestellt wird, wobei Vorsprünge als separate Teile bereitgestellt und entlang der Schienenlängsrichtung in einem Abstand zueinander stoffschlüssig mit der Rille verbunden werden und wobei nachfolgend eine Vergussmasse, insbesondere eine aushärtende Vergussmasse, derart in die Rille eingefüllt wird, dass diese die Vorsprünge umschließt und abdeckt.

Erfindungsgemäß ist dabei vorgesehen, dass vor oder bei dem Einfüllen der Vergussmasse eine sich entlang der Schienenlängsrichtung erstreckende Einlage in die Rille eingesetzt und von der Vergussmasse abgedeckt, insbesondere vollständig abgedeckt wird. Zweckmäßigerweise wird die Einlage so angeordnet, dass sich die Vorsprünge durch die Einlage hindurch erstrecken, wobei die Einlage dazu eine Netzstruktur oder vorbereitete Öffnungen aufweisen kann oder auch bei dem Einlegen von den Vorsprüngen durchstochen wird.

Grundsätzlich ist es denkbar, bereits werksseitig den Rillenschienenkörper in der beschriebenen Weise mit den Vorsprüngen und der Vergussmasse zu versehen. In der Regel wird das Verfahren zur Herstellung der Rillenschiene jedoch bei bereits montierten Rillenschienenkörpern eingesetzt, die gegebenenfalls auch bereits als Gleis genutzt werden.

Bei einem bestehenden Gleis ist es dann zweckmäßig, wenn der Rillenschienenkörper zunächst vorbereitet und/oder vorbehandelt wird.

Beispielsweise sind eine Reinigung mit einem Besen, einem Hochdruckreiniger oder dergleichen zweckmäßig. Sodann kann die Rille durch ein Schleifen so bearbeitet werden, dass Verunreinigungen, Rostanhaftungen oder dergleichen entfernt werden, sodass sich eine im Wesentlichen metallisch reine Oberfläche ergibt. Des Weiteren ist auch eine Trocknung durch eine Brennerflamme oder eine andere Wärmequelle möglich, worauf dann die Befestigung der Vorsprünge als separat bereitgestellte Teile erfolgen kann. Vorsprünge in Form von Bolzen können beispielsweise mit einem Bolzenschweißgerät am Boden der Rille verschweißt werden, wobei entsprechende Bereiche zweckmäßigerweise vorgewärmt werden können.

Anschließend kann die Vergussmasse, insbesondere in Form einer 2K-Vergussmasse, eingebracht werden. Das Einbringen der Vergussmasse kann dabei auch maschinell, beispielsweise mit einer Austragdüse erfolgen.

Je nach Art der Vergussmasse kann vor dem Einbringen der Vergussmasse selbst auch der Auftrag eines Primers vorgesehen sein. Der Primer kann speziell an die Materialkombination von Rillenschienenkörper einerseits und Vergussmasse andererseits angepasst sein. Durch einen solchen Primer kann eine verbesserte Haftung erreicht werden.

Je nach Material der Vergussmasse kann diese noch in der gewünschten Höhe abgezogen oder glattgestrichen werden, wobei je nach Material auch ein nachträgliches Schleifen auf eine gewünschte Höhe in Betracht kommt.

Wie bereits auch eingangs erläutert, fühlt das Füllprofil die Rille vorzugsweise lediglich teilweise aus. Bei einem neuen Rillenschienenkörper kann beispielsweise die Höhe der Rille etwa 47 mm betragen, wobei die Spurkränze von Rädern üblicher Straßenbahnen eine Spurkranztiefe von typischerweise 20 mm bis 23 mm aufweisen. Beispielsweise kann bei einem neuen Rillenschienenkörper das Füllprofil mit einer Höhe von etwa 23 mm ausgehend von dem Boden gebildet sein, sodass dann noch ein gewisser Abstand zu dem Spurkranz verbleibt, wenn die Rillenschiene befahren wird. Abhängig von den konkreten Gegebenheiten und dem Verschleißzustand eines bereits bestehenden Gleises kann das Füllprofil selbstverständlich auch mit einer geringeren oder größeren Höhe mit der Vergussmasse gebildet werden.

Gegenstand der Erfindung ist schließlich auch ein Verfahren zur Zerlegung der zuvor beschriebenen Rillenschiene, wobei ausgehend von einem Ansatzpunkt das Füllprofil aus der Rille angehoben wird, sich dabei sukzessive von den Vorsprüngen trennt und, insbesondere aufgrund einer Verstärkung mittels der Einlage, als einteiliger zusammenhängender Körper entnommen wird.

Eine solche Entnahme kann insbesondere für eine Rekonditionierung der Rillenschiene vorgesehen sein, wobei dann wie zuvor beschrieben wieder neue Vergussmasse, insbesondere aushärtende Gussmasse eingefüllt werden kann.

Die Erfindung wird nachfolgend anhand von Figuren erläutert. Es zeigen:
- Fig. 1: eine erfindungsgemäße Rillenschiene für ein Schienenfahrzeug,
- Fig. 2A, 2B: Varianten der Rillenschiene in einer vereinfachten Schnittdarstellung,
- Fig. 3A-3D: alternative Ausgestaltungen von Einlagen der Rillenschiene im Bereich eines Vorsprunges,
- Fig. 4: eine Zerlegung der Rillenschiene.

Die Fig. 1 zeigt eine Rillenschiene für ein Schienenfahrzeug mit einem Schienenkopf 1, der an einer Oberseite eine Lauffläche 2 für ein Rad des Schienenfahrzeuges und eine daran anschließende Rille 3 für die Aufnahme eines Spurkranzes des Rades aufweist.

Des Weiteren ist eine Vielzahl von Vorsprüngen 4 vorgesehen, welche in der Rille 3 entlang einer Schienenlängsrichtung I in einem Abstand zueinander angeordnet sind. Die Vorsprünge 4 sind als Zylinderbolzen ausgeführt und sind ausgehend von einem Boden 5 der Rille 3 vertikal ausgerichtet. Des Weiteren ist bereits in der Fig. 1 zu erkennen, dass die Vorsprünge 4 in Form von Zylinderbolzen mantelseitig eine Riffelung 6 oder ein Gewinde aufweisen.

Die als Zylinderbolzen ausgebildeten Vorsprünge 4 können beispielsweise entlang der Vertikalrichtung z eine Höhe zwischen 9 mm und 14 mm, insbesondere zwischen 10 mm 12 mm sowie einen Durchmesser zwischen 5 mm und 9 mm, besonders bevorzugt etwa 6 mm, aufweisen.

In der Fig. 1 ist des Weiteren zu erkennen, dass die Rille 3 von einem Füllprofil 7 lediglich teilweise ausgefüllt ist, wobei das Füllprofil 7 von einer ausgehärteten Vergussmasse 8, insbesondere einer 2K-Vergussmasse, und einer Einlage 9 gebildet ist. Die Vergussmasse 8 erstreckt sich um die Vorsprünge 4, welche somit von einem unteren Profilabschnitt des Füllprofils 7 aufgenommen sind. Durch die Vorsprünge 4 ist damit das Füllprofil 7 entlang der Schienenlängsrichtung I sonders effektiv in einem Formschluss gehalten.

Des Weiteren ist zu erkennen, dass sich die Einlage 9 an dem unteren Profilabschnitt befindet. Zu erkennen ist auch, dass sich die Vorsprünge 4 durch die Einlage 9 hindurch erstrecken.

Hierzu kann die Einlage 9 vor oder bei dem Einfüllen der zunächst noch nicht aus der Vergussmasse 8 in die Rille 3 eingelegt werden, wobei dann die Einlage 9 von der Vergussmasse 8 auch vollständig abgedeckt wird.

Die Figuren 2A und 2B zeigen in einem vereinfachten Querschnitt im Bereich eines der Vorsprünge 4 Varianten der vorliegenden Erfindung. Gemäß der Fig. 2A grenzt die Einlage 9 an die Vergussmasse 8 an. Hierzu ist es beispielsweise möglich, die Einlage 9 bei der Herstellung der erfindungsgemäßen Rillenschiene zunächst einzulegen, bevor die Vergussmasse 8 eingebracht wird. Vor dem Anbringen der Einlage 9 kann aber bereits ein nicht dargestellter Primer auf die Rille 3 aufgetragen sein.

Gemäß der Fig. 2B ist die Einlage 9 dagegen in die Vergussmasse 8 eingebettet. Eine solche Konstellation kann beispielsweise dann erreicht werden, wenn die Einlage 9 bei der Herstellung während des Einfüllens der Vergussmasse erfolgt oder wenn die Vergussmasse durch eine offen gestaltete Einlage 9 hindurchtritt. Bei dem Anbringen der Einlage 9 während des Einfüllens der Vergussmasse 8 kann beispielsweise das Verfahren derart druchgeführt werden, dass entsprechend der Fig. 2B ein gewisser Teil der Vergussmasse 8 unterhalb der Einlage 9 angeordnet ist, wobei aber auch dann die Einlage 9 zweckmäßigerweise in dem unteren Profilabschnitt des Füllprofils 7 angeordnet ist und von den Vorsprüngen 4 durchdrungen wird.

Die Figuren 3A bis 3D die zeigen exemplarisch unterschiedliche Ausgestaltungsmöglichkeiten der Einlage, jeweils im Bereich eines Vorsprungs 4.

Gemäß den Figuren 3A bis 3C wird die Einlage 9 als ein Materialstreifen bereitgestellt. Gemäß der Fig. 3A weist der Materialstreifen die Form eines Netzes auf, welches eine Vielzahl von Öffnungen aufweist. An den Öffnungen des Netzes kann die Einlage 9 auch von den Vorsprüngen 4 durchdrungen sein. Zur Bildung einer Netzstruktur sind beispielsweise Gewebe, Gewirke, Geflecht oder dergleichen vorgesehen, die beispielsweise aus geeigneten Polymerfasern, Naturfaser, Glasfasern, Kohlefasern, Draht oder auch weiteren Materialien gebildet sein können, wobei auch die Anordnung mehrerer Lagen und/oder die Verarbeitung unterschiedlicher Fasern möglich sind.

Die Fig. 3B zeigt exemplarisch einen Materialstreifen, der von einem Nonwoven gebildet ist und von den Vorsprüngen 4 durchdrungen ist. Entsprechende Öffnungen können durch Stanzen, Einschnitte oder auch einfach ein Durchstechen der Vorsprünge 4 gebildet sein.

Entsprechendes gilt für den in der Fig. 3C dargestellten Materialstreifen, der als geschlossenes oder im Wesentlichen geschlossenes Band mit Durchbrüchen an den Vorsprüngen 4 bereitgestellt wird. Der geschlossene Materialstreifen kann beispielsweise von einem Textil ohne makroskopische Öffnungen, einer Folie oder dergleichen gebildet sein. Dabei versteht es sich auch, dass grundsätzlich mehrere Lagen mit einer unterschiedlichen Struktur kombiniert werden können, um dann eine Einlage 9 nach Art eines Verbundmaterials zu bilden.

Die Fig. 3D zeigt schließlich eine Einlage 9, die aus mehreren Strängen 10 gebildet ist, wobei die Stränge 10 um die Vorsprünge 4 herumgelegt sind.

Die Fig. 4 zeigt schließlich in einer schematischen Darstellung ein Verfahren zur Zerlegung der Rillenschiene, wobei ausgehend von einem Ansatzpunkt das Füllprofil 7 aus der Rille 3 angehoben wird. Dabei trennt sich das Füllprofil 7 sukzessive von den Vorsprüngen 3 und kann als einteiliger zusammenhängender Körper entnommen werden. Dies ist insbesondere deshalb möglich, weil die Einlage 9 in dem unteren Bereich des Füllprofils 7 und insbesondere auch im Bereich der Vorsprünge 9 eine Verstärkung bewirkt.

## Patentansprüche

1. Rillenschiene für ein Schienenfahrzeug mit einem Schienenkopf (1), der eine Lauffläche (2) für ein Rad des Schienenfahrzeugs und eine daran anschließende Rille (3) für die Aufnahme eines Spurkranzes des Rades aufweist, mit einer Vielzahl von Vorsprüngen (4), welche in der Rille (3) entlang einer Schienenlängsrichtung (I) in einem Abstand zueinander angeordnet sind und mit einem Füllprofil (7), welches die Rille (3) teilweise ausfüllt, die Vorsprünge (4) an einem unteren Profilabschnitt aufnimmt und sich entlang einer Höhe der Rille (3) über die Vorsprünge (4) hinauserstreckt, **dadurch gekennzeichnet, dass** der unteren Profilabschnitt eine sich entlang der Schienenlängsrichtung (I) erstreckende Einlage (9) aufweist.

2. Rillenschiene nach Anspruch 1, **dadurch gekennzeichnet, dass** Füllprofil (7) von einer Vergussmasse (8), insbesondere einer ausgehärteten 2K-Vergussmasse, und der Einlage (9) gebildet ist.

3. Rillenschiene nach Anspruch 2, **dadurch gekennzeichnet, dass** die Einlage (9) an die Vergussmasse (8) angrenzt oder zumindest teilweise in die Vergussmasse (8) eingebettet ist.

4. Rillenschiene nach einem der Ansprüche 1 bis 3, **dadurch gekennzeichnet, dass** die Vorsprünge (4) als Bolzen, insbesondere Zylinderbolzen, ausgestaltet sind.

5. Rillenschiene nach Anspruch 4, **dadurch gekennzeichnet, dass** die Bolzen als Zylinderbolzen einen Durchmesser zwischen 5 mm und 9 mm und/oder eine Höhe zwischen 9 mm und 14 mm aufweisen.

6. Rillenschiene nach Anspruch 4 oder 5, **dadurch gekennzeichnet, dass** die Bolzen als Zylinderbolzen ein Gewinde oder eine mantelseitige Riffelung (6) aufweisen

7. Rillenschiene nach einem der Ansprüche 1 bis 6, **dadurch gekennzeichnet, dass** die Vorsprünge (4) mit einem Boden (5) der Rille (3) stoffschlüssig verbunden, insbesondere verschweißt, sind.

8. Rillenschiene nach einem der Ansprüche 1 bis 7, **dadurch gekennzeichnet, dass** die entlang der Schienenlängsrichtung (I) aufeinander folgenden Vorsprünge (4) zueinander Abstand zwischen 3 cm und 300 cm aufweisen.

9. Rillenschiene nach einem der Ansprüche 1 bis 8, **dadurch gekennzeichnet, dass** die Vorsprünge (4) sich durch die Einlage (9) hindurch erstrecken

10. Rillenschiene nach einem der Ansprüche 1 bis 9, **dadurch gekennzeichnet, dass** die Einlage (9) von einem in Schienenlängsrichtung (I) verlaufenden Materialstreifen oder zumindest einem in Schienenlängsrichtung verlaufenden Strang (10) gebildet ist.

11. Rillenschiene nach Anspruch 10, **dadurch gekennzeichnet, dass** der Materialstreifen als Netzstreifen oder als geschlossenes Band mit Durchbrüchen an den Vorsprüngen gebildet ist.

12. Rillenscheine nach einem der Ansprüche 1 bis 11, **dadurch gekennzeichnet, dass** die Einlage (9) nicht unmittelbar mit der Rille (3) verbunden ist.

13. Verfahren zur Herstellung einer Rillenschiene nach einem der Ansprüche 1 bis 12,
∘ wobei ein sich in einer Schienenlängsrichtung (I) erstreckender Rillenschienenkörper mit einer Lauffläche (2) für ein Rad eines Schienenfahrzeugs und einer daran anschließende Rille (3) für die Aufnahme eines Spurkranz des Rades bereitgestellt wird,
∘ wobei Vorsprünge (4) als separate Teile bereitgestellt und entlang der Schienenlängsrichtung (I) in einem Abstand zueinander stoffschlüssig mit der Rille (3) verbunden werden und
∘ wobei nachfolgend eine Vergussmasse (8) derart in die Rille (3) eingefüllt wird, dass diese die Vorsprünge (4) umschließt und abdeckt,
**dadurch gekennzeichnet, dass** vor oder bei dem Einfüllen der Vergussmasse (8) eine sich entlang der Schienenlängsrichtung (I) erstreckende Einlage (9) in die Rille (3) eingesetzt und von der Vergussmasse (8) abgedeckt wird.

14. Verfahren zur Zerlegung einer Rillenschiene nach einem der Ansprüche 1 bis 12, wobei ausgehend von einem Ansatzpunkt das Füllprofil (7) aus der Rille (3) angehoben wird, sich dabei von den Vorsprüngen (4) trennt und als einteilig zusammenhängender Körper entnommen wird.
